# EUROPÄISCHE PATENTSCHRIFT

(11) **EP 1 003 401 B1**
(45) Veröffentlichungstag und Bekanntmachung des Hinweises auf die Patenterteilung: **26.02.2003**
(21) Anmeldenummer: 98943669.6
(22) Anmeldetag: 10.07.1998
(51) Int. Cl.: A47B 95/00, A47B 51/00, A47B 96/20, E06B 3/44

(54) **KÜCHENMÖBELSYSTEM IN WANGENBAUWEISE, INSBESONDERE ZUR UN- UND/ODER BEDINGTEN WANDMONTAGE**
TWINNED KITCHEN FURNITURE SYSTEM, IN PARTICULAR TO BE WALL-MOUNTED WITH OR WITHOUT BOTTOM SUPPORT
SYSTEME DE MEUBLES DE CUISINE CONSTITUE DE JUMELLES, EN PARTICULIER POUR LE MONTAGE MURAL AVEC OU SANS SUPPORT INFERIEUR

(30) Priorität: 19.08.1997 DE 19735905
(43) Veröffentlichungstag der Anmeldung: 31.05.2000
(73) Patentinhaber: Gustav Wellmann GmbH & CO. KG, 32130 Enger (DE)
(72) Erfinder: OPITZ, Michael, D-80639 München (DE); TRAUTWEIN, Peter, D-80469 München (DE); SCHMID, Max, D-85057 Ingolstadt (DE)
(74) Vertreter: Einsel, Martin, Dipl.-Phys.
(86) Internationale Anmeldenummer: DE9801923
(87) Internationale Veröffentlichungsnummer: WO99008567

(56) Entgegenhaltungen:
- EP-A- 0 246 687
- EP-A- 0 661 015
- FR-A- 1 102 781
- FR-A- 2 127 457
- GB-A- 484 043

## Beschreibung

Die Erfindung betrifft ein Küchenmöbelsystem in Wangenbauweise, insbesondere zur un- und/oder bedingten Wandmontage, mit Unter-, Ober- und Hängeschränken, Regalen und Elementen für Sonderbereiche sowie Befestigungselementen und Sockel.

Küchenmöbelsysteme mit z. B. Unter-, Ober- und Hängeschränken und Sonderbereichen für einen Herd sowie mit unterfahrbaren Bereichen für Rollstühle und auch mit Bereichen für Spülen etc. in Einzelbauweise sind bekannt. D. h., diese in Einzelbauweise gefertigten jeweiligen Küchensystemelemente sind in der Regel vollständig, also mit Boden-, Seiten-, Rück-, Vorderund Oberelementen versehen. Dies hat jedoch eine Vielzahl von Nachteilen zur Folge. So erfordern diese Elemente zunächst ein hohes Transport- und Verpackungsvolumen, ferner kommt es bei aneinanderstoßenden Systemelementen zu einer Verdoppelung der Seitenwände, die aus diesem Grund auch häufig in verschiedenen Materialqualitäten ausgeführt sind. Ferner erweist sich ein Küchenmöbelsystem in Einzelbauweise als wenig flexibel hinsichtlich der Raumausnutzung vor Ort, weil z. B. alle Elemente einen flächigen Aufstandsbereich haben und somit keine Ecken aussparen können. Auch ragen sämtliche Elemente meist bis an eine zur Verfügung stehende Wand, deren Unebenheiten dann mit Zierleisten kaschiert werden müssen. Derartige Küchenmöbelsysteme sind somit nicht geeignet, die Aufgabe der vorliegenden Erfindung befriedigend zu lösen.

Aufgabe der vorliegenden Erfindung ist es, ein Küchenmöbelsystem in wangenbauweise, insbesondere zur un- und/oder bedingten Wandmontage zu schaffen, welches einen volumensparenden Transport gewährleistet, eine individuelle, auch nachträgliche Variationsmöglichkeit sicherstellt, optisch wie auch funktionell eine Gleichstellung von Schrank- und Regalelementen aufweist, eine einfache Anpassungsmöglichkeit an zur Montage zur Verfügung stehende Wände hat und ein Verletzungsrisiko wegen aufgeklappter Oberschranktüren beseitigt.

Diese Aufgabe wird erfindungsgemäß dadurch gelöst, daß ein System zur Wandbefestigung die in wangenbauweise zusammengefügten Unter-, Ober- und Hängeschränke sowie Regale in Abstand zu einer Wand befestigt und die Lastabtragung in die Wand und/oder in ein von den Unterschränken unabhängiges System von Sockeln einleitet, wobei der Abstand den Teil eines Türschienensystems zum vollständigen vertikalen Öffnen der Türen oberhalb einer Arbeitsfläche aufnimmt.

Wie ausgeführt, betrifft die vorliegende Erfindung u.a. ein vollständig und/oder bedingt wandmontiertes Küchenmöbelsystem in wangenbauweise. Bedingt wandmontiert heißt, daß die Wangen zwar in Wandschienen eingehängt werden, daß sie aber unmittelbar oder mittelbar auf einer Sockelbank ruhen und die vertikale Lastabtragung an sich nur über die Sockelbank erfolgt. Die Konstruktionsteile der Wandaufhängung und auch die Gegengewichte des Schiebetürsystems liegen hinter einer durchgängig vorhandenen Systemwand, die durch Möbelrückwände und die Paneelbereiche definiert bzw. gebildet wird. Sie wird nur im Bereich der verfahrbaren Regale durchbrochen.

Diese Konstruktion zeichnet sich insbesondere dadurch aus, daß die Wangenbauweise keine Einzelbauweise ist und als solche im Küchenbereich gegenüber dem bekannten Stand der Technik vorteilhaft ist. Die Anlieferung der Einzelteile kann daher auf Paletten erfolgen, womit das Transport- und Verpackungsvolumen massiv reduziert werden kann. Bei der bekannten Bauweise kommt es immer zu einer Verdoppelung der Seitenwände der Möbel. Dies führt bei der Wangenbauweise zu einer Materialeinsparung und zu einer durchgehenden äußeren und inneren Materialqualität. Der erfindungsgemäß zurückliegende Sockel führt zur optischen Anmutung von Sockelfreiheit. Die erfindungsgemäß vorzusehene Hinterwandfreiheit kann vorteilhaft für das Verziehen von Installationen o. dgl. genutzt werden. Durch vertikal verfahrbare Regale werden ungünstig gelegene Stauräume gut zugänglich gemacht. Die Konzeption unterschiedlicher Arbeitsplattentiefen mit gleichzeitiger Integration der zurückliegenden Plattenbereiche in einem mit Türen abdeckbaren Regalbereich bewirkt eine sehr gute Raumausnutzung bei großer Variabilität. Von Vorteil sind dabei die durch Türen abdeckbaren Aufsatzschranknieschen, weil sie sowohl als Arbeitsfläche verfügbar sind, als auch gute Parkplätze für einsatzbereit untergebrachte Geräte sein können, die bei Bedarf ohne Höhenstufen einfach nach vorn gezogen und genauso einfach wieder verstaut werden können. Durch die vertikalen Schiebetüren im Aufsatzschrankbereich werden die störenden und unfallträchtigen Oberschranktüren vorteilhaft vermieden. Durch unterschiedliche Wangenhöhe ist eine große Variabilität der Arbeitshöhen möglich. Abgesenkte Teilbereiche der Arbeitsflächen sind durch einfaches Einhängen zwischen zwei Wangen möglich. Ebenso Sonderbereiche für einen Herd, aber auch unterfahrbare Bereiche, wie sie für Rollstühle im allgemeinen aber auch für Rollstuhlfahrer besonders vorteilhaft sind.

Wie bereits ausgeführt, ist das System eine wandbefestigte Wangenkonstruktion mit Lastabtragung in die Wand oder in eine weit zurückliegende, höhen- und längsverstellbare Sockelbank. Das Küchenmöbelsystem besteht im wesentlichen aus einem System zur Wandbefestigung, einer Sockelbank, Untertischwangen mit auch unterschiedlichen Tiefen, einer Arbeitsfläche, Auftischwangen, Hochschrankwangen mit unterschiedlichen Höhen und Tiefen, Rückwand- und Paneelsystemen mit Hängeschrankwangen, Funktionselementen, Fachböden, Türen für den Untertischbereich und Türen für den Auftischbereich.

Die weiteren vorteilhaften und/oder erfinderischen anmeldungsgemäßen Merkmale des Küchenmöbelsystems werden zunächst anhand der wesentlichen Konstruktionsmerkmale erörtert und im Anschluß daran anhand deren Einsatz im System.

Vorteilhaft ist vorgesehen, daß eine an der Wand befestigte Wandschiene mit einer nach oben und unten zur Wand weisend zu Befestigungsflanschen erweiterten Grundplatte und einem zum System weisenden C-Profil, in dem seitlich einzuführende Nutsteine mit einer zentralen Gewindebohrung angeordnet sind, zur Aufnahme des Gewindebolzens einer Schraube, mit welcher ein mit vertikalen Langlöchern versehener Verstellhaken verschraubt ist, wobei die Befestigungsflansche Durchgangsöffnungen für Wandverschraubungen aufweisen. Zu den Einzelteilen der Konstrunktionselemente gehört die Wandschiene. Sie hat im wesentlichen die Form eines C-Profils mit einer zu Befestigungsflanschen erweiterten Grundplatte. Die C-förmige Kammer dient der Aufnahme von Nutsteinen zur Befestigung der Verstellhaken.

Vorteilhaft ist vorgesehen, daß die Wandschiene in ihrer zum Verstellhaken weisenden Anlagefläche in Längsrichtung zwei Rillen aufweist, die zur Aufnahme von Stegen von Distanzscheiben dienen, die zwischen Wandschiene und Verstellhaken vorgesehen sind und im Bereich der Gewindebolzen auf diesen aufliegen. Bei der Befestigung der Verstellhaksn können bei Bedarf zwischen Wandprofil, vorzugsweise Aluminiumstrangpreßprofil, und Verstellhaken Distanzscheiben, vorzugsweise Kunststoffspritzteile, eingelegt werden, die im Bereich der Gewindebolzen aufgenommen sind. In der zur Distanzscheibe weisenden Anlagefläche des Wandprofils sind zwei Rillen eingeformt, in die entsprechende Stege der Distanzscheiben eingreifen. Bei extremen Wandunebenheiten können die Wandschienen bei ihrer Montage mit Distanzelementen, wie Keilen unterlegt werden.

Vorteilhaft ist vorgesehen, daß der Verstellhaken eine rechteckige Platte hat, die sich in Schienenlängsrichtung erstreckt, an ihrer unteren Kante einen sich von der Schiene weg und nach oben erstreckenden länglichen Haken zur Aufnahme eines Hakens eines Befestigungelements aufweist und die Platte in ihren seitlichen Bereichen zwei sich vertikal erstreckende Langlöcher aufweist und der Haken derart gestaltet ist, daß die Langlöcher zugänglich sind. Der Verstellhaken besteht aus einer Platte mit einem nach oben gerichteten Haken und zwei seitlich liegenden vertikal verlaufenden Langlöchern. Mit den Langlöchern können eventuelle Höhendifferenzen ausgeglichen werden, so daß keine Vertikallasten in die Wandschiene eingeleitet werden. Der nach oben gerichtete Hakenbereich dient zur Aufnahme eines gegenläufigen Hakens des Befestigungselements oder -teils.

Vorteilhaft vorgesehen ist, daß zwischen Wangen und Verstellhaken ein Befestigungselement vorgesehen ist, welches ein U-förmiges Gehäuse hat, und an einem Schenkel in seinem unteren Bereich über eine eingelegte Platte mit einer Gewindebohrung abstandsverstellbar einen Haken hält, der in den des Verstellhakens eingreift und in seinem oberen Bereich an dem gleichen Schenkel in einer Schweißmutter einen Gewindestab mit einem Kunststoffteller als Abschluß zum Verstellhaken weisend trägt, wobei Durchbrüche in den U-Schenkeln und Führungsflansch zur Verbindung mit einem horizontalen Hohlprofil und den Wangen vorgesehen sind. Das Befestigungselement besteht aus einem im wesentlichen U-förmigen Gehäuse, das in seinem oberen Teil mit einer an einem U-Schenkel angebrachten Schweißmutter zur Aufnahme eines Gewindestabes versehen ist. Der Gewindestab dient zum Kontern der Feineinstellung und hat am Ende einen Kunststoffteller zur besseren Klemmung. Im unteren Teil enthält es Vorrichtungen zur Aufnahme eines horizontal verlaufenden Hohlprofils, nämlich Durchbrüche in den U-Schenkeln und Führungsflanschen in der Basis. Das Hohlprofil trägt an einem Ende einen nach unten gerichteten Haken zum Einhängen in den Verstellhaken. An seinem anderen Ende ist eine Platte mit einer Gewindebohrung eingelegt, mit deren Hilfe es zur Feineinstellung des Wandabstands auf einem drehbar, aber nicht verstellbar gelagerten Gewindebolzen oder -stab vor- und zurücklaufen kann.

Vorteilhaft ist vorgesehen, daß die Breite des Hakens des Befestigungselements wesentlich geringer als der Abstand zwischen den Schrauben des Verstellhakens ist, so daß ein Verschieben möglich ist, ohne daß das Befestigungselement auszuhaken ist und gleichzeitig die Schrauben zugänglich sind. Verstellhaken und Befestigungselemente werden so aufeinander abgestimmt, daß der Haken des Befestigungselements auf dem breiteren Gegenstück des Verstellhakens entsprechend den Anforderungen der Montage verschoben werden kann. Als Anschlag dienen dabei die Schrauben des Verstellhakens. Wenn der Schiebebereich einmal nicht ausreicht, muß der Verstellhaken mit seinen Schrauben nachjustiert werden, das Befestigungselement aber nicht aus dem Hakenbereich gleiten. Das Befestigungselement wird im Untertischbereich direkt seitlich an der Wange befestigt. Im Auftischbereich ist die Wange mit einem Multifunktionsprofil versehen, das über Befestigungsnuten für das Befestigungselement verfügt.

Vorteilhaft ist vorgesehen, daß im Untertischbereich das Befestigungselement seitlich an einer Wange befestigt ist und im Obertischbereich über Befestigungsnuten mit einem Multifunktionsprofil, und daß das Multifunktionsprofil zur Aufnahme einer Fixierschiene zur Übereinstimmung der Auf- und Untertischraster ausgebildet ist. Ferner kann eine Fixierschiene für Wangenraster vorgesehen sein. Es handelt sich dabei um eine kleine Schiene, die im unteren Ende des Multifunktionsprofils oder -elements eingeschoben ist und die dafür sorgt, daß Auftischraster und Untertischraster übereinstimmen.

Vorteilhaft ist vorgesehen, daß eine Vielzahl von vertikal verlaufenden Multifunktionsprofilen vorgesehen sind, die bei rechteckigem Querschnitt an zwei sich gegenüberliegenden Seiten je zwei Führungsnuten mit kreisrundem Querschnitt und/oder je eine Schwalbenschwanzförmige Nut aufweisen und eine der weiteren Seiten eine T-förmige Nut zur Aufnahme der Fixierschiene hat und die vierte Seite offen ausgestaltet zur Aufnahme einer Wange oder geschlossen ausgestaltet mit einer Lochreihe für Träger ist. Das Multifunktionsprofil wird bei Aufsatz- und Hangeschränken, sowie bei Hochschränken in Nachbarschaft mit Aufsatz- oder Hängeschränken und Paneelbereichen im Auftischbereich an der wandseitigen Schmalseite der Wangen montiert. Es dient der Aufnahme der Führungselemente für Gegengewichte und Vertikalschiebetüren. Dazu sind auf jeder Seite zwei Führungsnuten vorgesehen. Zur Montage ist auf jeder Seite eine Schwalbenschwanzförmige Kammer vorgesehen. Es kann ferner zur Aufnahme eines verschiebbaren bzw. einsteckbaren Formschlußteils dienen, das entweder im Falle der Kopplung von Multifunktionsprofilen zur Anwendung kommt oder zur Angleichung, also dem Fluchten der Positionen von Untertisch- und Auftischwange. Ferner dient es der Befestigung von Paneelen, sowohl im Anschluß an eine Wange als auch, mit der Funktion einer Minimalwange, innerhalb von Paneelbereichen. Ferner zur Befestigung von Haltern, in die die Paneelen eingehängt werden. Hierzu kann eine geschlossene Variante des Profils gewählt werden.

Vorteilhaft ist vorgesehen, daß ein Tiefenversteller für die vertikale Ausrichtung der Wangenkante seitlich an Wangen oder am Multifunktionsprofil montiert ist, der ein Blechgehäuse mit einer Aufnahme für einen Gewindebolzen aufweist, der an einem Ende geschlitzt ist und am anderen Ende einen Teller und einen aufschiebbaren Distanzschuh aus Kunststoff hat. Der Tiefenversteller ist ein justierbarer Abstandshalter für die vertikale Ausrichtung der Wangenkante. Er besteht aus einem Blechgehäuse mit einer Aufnahme für einen Gewindestab oder -bolzen. Der Gewindestab ist an einem Ende geschlitzt und trägt am anderen Ende einen Teller zur Druckverteilung und einen aufschiebbaren Distanzschuh aus Kunststoff. Der Tiefenversteller wird seitlich an die Wangen oder an das Multifunktionsprofil mit und ohne Wange montiert, und zwar hinter der Rückwand. Er wird bei allen Wangen für Untertisch, Aufsatzschrank, Hängeschrank, Hochschrank und beim Multifunktionsprofil im Paneelbereich benötigt. Der Tiefenversteller läßt sich jederzeit nachjustieren.

Vorteilhaft ist vorgesehen, daß Rückwände etwa mittig in vertikaler Richtung zweigeteilt über ein Filmschanier eines Kunststoffprofils mit Anschlagschenkel verbunden sind, wobei das Filmschanier zur Wand weisend zwei U-förmige Profilabschnitte verbindet, die die Rückwandkanten aufnehmen und ein zum Möbel weisender Flansch als Anschlag- und Verrastschenkel verlängert ausgebildet ist. Verschiedene Varianten sind nun hinsichtlich der Rückwand denkbar. Zunächst eine revidier- bzw. abnehmbare Rückwand. Für die Montage und eventuelle Reparaturen der Türgegengewichte und der fahrbaren Regale ist eine entnehmbare Rückwand von Vorteil. Dies kann erfindungsgemäß durch eine Rückwand mit Mittelgelenk erfolgen. Die Rückwand wird, zumindest in den Bereichen, wo eine Revision nötig sein kann, zweigeteilt und in der Mitte über ein Filmscharnier eines Kunststoffprofils mit Anschlagschenkel verbunden. Dieses vertikal verlaufende Scharnier erlaubt es, die Rückwand in einer Richtung zu klappen, z.B. zur Raumseite hin, während es ein Klappen in der anderen Richtung durch den Anschlagschenkel verhindert. Der Anschlagschenkel verdeckt gleichzeitig die Mittelfuge. Diese Rückwand kann in leichtgeklapptem Zustand zwischen Ober- und Unterboden in ihre Nut eingefügt werden, wobei ein Anschlag am Multifunktionsprofil sinnvoll ist und dann in die ebene Lage gebracht und mit Fachböden so fixiert werden. Auch eine Sicherung mit Grendelriegeln oben und unten ist denkbar. Die Rückwand muß ein leichtes Übermaß haben und verspreizt sich gegen die Wangen. Wenn bei der Montage Exzenter erst nach dem Einsetzen der Rückwand angezogen werden, kann diese Rückwand die Rechtwinkligkelt sicherstellen.

Vorteilhaft ist vorgesehen, daß zur Entnahme der Rückwände Rückwände mit geringerer Breite und Höhe als das lichte Maß verwendet werden und diese in Zwischenlagen gehalten werden, die das Fehlmaß ergänzen und die Rückwände zur Wand hin begrenzen, wobei die Zwischenlage an einer oder zwei oder drei oder vier der Rückwandseiten vorgesehen sind. Bei der Variante einer Einlegerückwand wird eine Rückwand vorgesehen, die um 3 bis 4 mm schmaler ist als das lichte Maß zwischen den Wangen mit einer geringeren Höhe. In der Ebene der vorgesehenen Lage der Einlegerückwand wird beidseitig eine Zwischenlage vorgesehen, zwischen die die mit einem geringen Übermaß gegenüber dem lichten Maß zwischen den Zwischenlagen zugeschnittene Rückwand eingedrückt wird. Dadurch wird beim Einbringen der Rückwand das Zerkratzen der Wangen vermieden und die Rückwand kann bei Bedarf entnommen werden. Anstelle einer beidseitigen Zwischenlage kann in einer Variante auch die Wandung des in diesem Fall gegenüber der Wange überstehenden Multifunktionsprofils zu diesem Zweck verwendet werden. Eine Variante zum Multifunktionsprofil kann mit Anschlagschenkel zum Einlegen der Rückwand versehen sein.

Die vorstehenden anmeldungsgemäßen Konstruktionselemente werden im folgenden anhand einer Montagebeschreibung eines erfindungsgemäßen Küchensystems beschrieben, dessen anmeldungsgemäße Merkmale in den Ansprüchen ab Anspruch 12 niedergelegt sind.

Zur Montage des Untertischbereichs werden zuerst die Wandschienen mit eingeschobenen Verstellhaken befestigt, der Wandabstand der verstellhaken mit Distanzscheiben grob justiert, der erste Verstellhaken festgesetzt und die Sockelbank aufgestellt und ausgerichtet. Die weitere Montage erfolgt kontinuierlich. Danach wird die erste Untertischwange in den ersten Verstellhaken eingehängt, ausgerichtet und durch Konterung befestigt. Dann wird zunächst der Unterboden auf den Sockel aufgelegt und mit Exzenterverbindern an der ersten Wange befestigt. Anschließend wird die Rückwand in Position gebracht und steht dabei auf dem Unterboden auf.

Nun wird der zweite Verstellhaken im durch das vorgesehene Raster vorgegebenen Abstand in Position gebracht und mit grob justiertem Wandabstand mit seinen Schrauben festgesetzt. Dann wird die nächste Wange eingehängt, bis zum Anschlag an den Unterboden und Rückwand geschoben und mit den Exzentern bzw. Exzenterverbindern am Unterboden befestigt. Nun wird der Oberboden eingelegt und mit Exzenterverbindern an beide Wangen angezogen. Jetzt wird diese erste Einheit exakt justiere, dazu wird ggf. die Konterschraube der ersten Wange nochmals gelöst. Abschließend wird die Konterschraube der zweiten Wange festgezogen.

Das Einhängen der Wange erfolgt mit Hilfe eines Befestigungselements, das seitlich an der Wange angebracht ist. Eingehängt wird mit einem in der Tiefe fein einstellbaren Haken, der nach der Feineinstellung durch eine Konterschraube festgesetzt wird. Diese Feineinstellung in der Tiefe erfolgt im allgemeinen erst, wenn einige Einheiten aufgebaut sind, jedoch vor der Türmontage. Dazu müssen die Konterschrauben gelöst werden. In gleicher Weise wird der gesamte Untertischbereich fertig montiert. Für jede Einheit werden zunächst Unterboden und Rückwand montiert, dann die nächste Wange eingehängt, positioniert und schließlich nach Montage des Oberbodens festgesetzt. Die Verstellhaken sollten sinnvollerweise gleich nach Montage der Wandschiene positioniert, abstandsjustiert und festgesetzt werden. Eine Korrektur ihrer Lage ist zu jedem Zeitpunkt möglich. Anschließend werden die Arbeitsplatten befestigt.

In analogerweise erfolgt die Montage des Auftischbereichs, aber im Unterschied zum Untertischbereich wird die Rückwand erst nach der Montage der zu der jeweiligen Einheit gehörenden Wangen und des Oberbodens eingesetzt. Nach der Montage der Wangen und des Oberbodens werden aber zunächst die Türgegengewichte an ihren Haltern festgeschraubt.

Die Rückwand besteht aus einer Platte, die gegenüber dem Möbelquerschnitt ein Untermaß aufweist. Auf beiden Seiten ist ein vertikalverlaufendes Aluminium U-Profil verschiebbar aufgeschoben, dessen Schenkel mit durchgehenden Schrauben versehen sind. Der Bereich der Schrauben ist in der Rückwandplatte ausgespart. Außerdem gehört zu der Rückwand ein weiteres U-Profil gleicher Abmessung, das zunächst im Rückwandbereich auf die Arbeitsplatte aufgelegt wird, wobei es mit seinen Enden beidseitig in den für die Rückwand vorgesehenen Nuten zu liegen kommt. Nun wird die Rückwand mit ihren zusammengeschobenen seitlichen Aluminiumprofilen in das U-Profil gestellt. Dann werden die seitlichen Profile auseinandergeschoben, so daß ihre Schenkel in die seitlichen Nuten der Wangen eingreifen. In dieser Position werden die seitlichen Schenkel der Profile mit Hilfe ihrer Schrauben gegeneinander verspannt. Der aus dem oberen Untermaß resultierende Spalt wird abschließend mit einem von oben eingeführten Blendprofil abgedeckt. Bei zwei Varianten der Erfindung können zu Revisionszwecken zwei andere Formen von demontierbaren Rückwänden vorgesehen sein.

Bei einer Anordnung über Eck wird die Montage des Untertischbereichs in der Ecke begonnen, wobei für die Aufnahme der Möbelrückwand ein Eckprofil vorgesehen ist, das zwischen Ober- und Unterboden befestigt wird.

Der Auftischbereich wird in umgekehrter Richtung montiert, d.h., seine Montage beginnt außen und endet in der Ecke, weil eventuelle Toleranzabweichungen in der Ecke mit einem dazu vorgesehenen Paßstück ausgeglichen werden können, während bei über Eck laufenden Küchenzeilen meist als Abschluß ein Hochschrankelement vorgesehen wird, zu dem kein Ausgleich möglich ist. Solche in der Ecke auszugleichende Toleranzen können sich insbesondere dann aufbauen, wenn der Auftischbereich mit einem anderen Raster aufgebaut wird, als der Untertischbereich.

Die Wandbefestigung nimmt an sich keine vertikalen Lasten auf und hat keine Funktion zur Höhenverstellung. Sie dient bei der bedingten Wandbefestigung lediglich der Halterung gegen horizontale Lasten, also dem Kippmoment. Die vertikalen Lasten werden über die Sockelbank abgeleitet, über die auch die Höhenjustierung erfolgt. Die Wandbefestigung basiert auf zwei Wandschienen, von denen eine knapp unter der Arbeitsplatte befestigt wird, und die andere in der Höhe des oberen Systemabschlusses. Die Schienen werden direkt an die Wand montiert, wobei extreme Unebenheiten durch Zwischenlagen ausgeglichen werden können. Bei der unbedingten Wandbefestigung ohne Sockelbank können die vertikalen Lasten ebenfalls in die Wand abgeleitet werden.

An der Wandschiene werden Verstellhaken zur Befestigung der Wangen angebracht, die außerdem die Funktion des Grobausgleichs von Wandunebenheiten und Abweichungen im Raumwinkel haben. Sie werden mit zwei an zwei Schrauben befestigten Nutsteinen in die Kammer der Wandschienen von der Seite eingeführt. Der Grobausgleich erfolgt mit Hilfe von Distanzscheiben, die zwischen Verstellhaken und Wandschiene auf die Schraubenschäfte gehängt werden. Diese Verstellhaken werden in Position gebracht und mit den beiden Schrauben festgesetzt, wobei die Distanzscheiben eingeklemmt werden. Dabei ist ein Höhenausgleich über zwei Langlöcher möglich. Die Befestigung der Wangen Erfolge während der weiteren Montage über ein Befestigungselement an diesen Verstellhaken. Die Wandschienen sind immer so montiert, daß eventuell vergessene Verstellhaken noch nachträglich von der Seite eingeführt werden können.

Zum Aufstellen der Wangen und zur Ableitung der vertikalen Lasten wird bei bedingten Wandbefestigung im gesamten Bereich der Küchenzeile eine durchgehende Sockelbank mit zwei Reihen Verstellfüßen vorgesehen. An der Sockelbank wird die gesamte Höhenjustierung vorgenommen. Wenn diese abgeschlossen ist, stellt die Sockelbank die ideale Montageebene dar. Die Wangen werden dann mit ihrer Unterseite auf die Sockelbank gestellt. Die Sockelbank kann direkt an der Wand oder auch vor der Wand stehen. Für die weitere Montage spielt dies keine Rolle. Damit sind auch unterschiedliche Sockeltiefen möglich. Nach dem Justieren kann die Sockelbank zur Wand fixiert werden.

Der Sockelbereich kann vollständig für Sockelschubladen, Sockelpodeste oder ähnliches genutzt werden. In diesem Fall kann der Abstand der Verstellfüße vergrößert werden. Führungselemente für Sockelschubladen oder andere Sockelnutzungen können an der Sockelbank befestigt werden.

Die Sockelbank wird, sofern keine andere Nutzung vorgesehen ist, mit einer Sockelblende zum Raum hin abgeschlossen. Zum seitlichen Abschluß wird ein Abschlußteil unter die Wange gesetzt.

Die Wangenbefestigung erfolgt mit Hilfe eines an der Seite der Wange im Untertischbereich angebrachten Befestigungselements, welches mit einem nach unten weisenden Haken in den nach oben weisenden Haken des Verstellhakens eingreift. Dieser nach unten weisende Haken ist zum freien Ausgleich von Wandunebenheiten an einem verstellbaren Schieber angebracht und kann mit einer Unterschraube festgesetzt werden. Die Feineinstellung erfolgt nötigenfalls nach Erstellung einer Reihe von Einheiten. Die Befestigungselemente liegen in Mittelposition vor und werden zunächst eingebaut und gekontert. Zum Verstellen muß dann die Konterung gelöst werden.

Die Auftischwangen haben einen anderen Aufbau. An deren wandseitiger Schmalseite ist ein Multifunktionsprofil angebracht. Dessen Funktionen sind die Führungsfunktion für die Gegengewichte, Aufnahme eines Formschlußelements oder eines Anschlagteils für die Positionierung der Auftischwange, seitliche Montage des Befestigungselements, bei Hängeschränken auch des Tiefenverstellers und im Paneelbereich von Lichtelementen. Die Wangen müssen nach dem Einhängen vertikal ausgerichtet werden. Zumindest die jeweils erste Wange einer Zeile muß mit einer Wasserwaage ausgerichtet sein. Der für das Funktionieren der Türsysteme erforderliche rechte Winkel wird nach dem Ausrichten der ersten Wange durch additives Ankoppeln der weiteren Einheiten mit Hilfe der festen Fachböden als Distanzhalter zumindest über einige Einheiten sichergestellt. Zur Fixierung dieses Winkels kann der Unterboden mit der Sockelbank verschraubt werden. In einer Variante ist auch eine Justage dieses Winkels mit einem Spezialbeschlag an der Sockelbank denkbar. In der anderen Richtung muß jede Wange mit der Wasserwaage ausgerichtet werden. Zum Ausrichten dient ein Tiefenversteller, der sich mit einem Gewindestab mit Teller und Distanzschuh an der Wand abstützt. Diese Einstellung kann jederzeit nachjustiert werden.

Gegenüber konventionellen Küchen erstreckt sich die Arbeitsfläche im allgemeinen bis zur Rückwand des Auftischbereichs. Bei geöffneten Türen kann diese Fläche dann als allgemeiner Arbeitsbereich oder auch als ein der Arbeitsfläche zugeordneter, aber mit den Türen abtrennbarer Staubereich genutzt werden. Diese Nutzung bietet sich insbesondere für größere Küchengeräte an, z.B. Kaffeemaschine, Universalküchenmaschine, Mixer, Friteuse o.dgl. Während diese Art der Nutzung bei konventionellen Küchen nur mit speziellen Möbeln, z.B. Jalousieschränken möglich ist, kann sie bei der erfindungsgemäßen Küche an jeder beliebigen Stelle zur Anwendung kommen, sofern ein Auftischschrank vorhanden ist.

Voraussetzung dafür ist ein spezielles Türensystem im Auftischbereich, das aus zwei hintereinanderliegenden vertikalen Schiebetüren mit Gegengewichten besteht. Diese veränderte Nutzungszuweisung geht u.a. davon aus, daß unterschiedliche Arbeitsflächentiefen benötigt werden. Vielfach ist die übliche Tiefe von 600 mm nicht erforderlich, dann kann der weiter zurückliegende Flächenbereich einer anderen Nutzung zugewiesen werden. Ferner, wenn die volle Arbeitsflächentiefe benötigt wird, kann man entweder die Niesche der Aufsatzschränke mitnutzen oder einen Hängeschrank wählen, oder eine breitere Arbeitsfläche vorsehen. Es kann aber auch bei durchgehender Aufsatzschranknutzung eine größere Arbeitsflächentiefe gewählt werden, z.B. wird somit durch diese Kombination in Verbindung mit den für die Nutzung der Arbeitsfläche unproblematischen Vertikalschiebetüren eine große Flexibilität für die Nutzung der Arbeitsfläche erreicht, wobei trotzdem Versprünge in der Vorderkante vermieden werden können.

Bei bestimmten Funktionsbereichen kann die Arbeitsfläche mit Aussparungen oder Durchbrüchen versehen werden. Dies gilt insbesondere im Regalbereich über dem Tisch. Dort gibt es die Möglichkeit für vertikal verfahrbare Regale, die dann eine bessere Nutzung des zurückliegenden Bereichs erlauben.

Der Auftischbereich ist im Prinzip unabhängig vom Raster des Untertischbereichs. Aus gestalterischen Gründen kann aber versucht werden, die unteren Wangen auch oben weiterzuführen. Aufsatzschränke sind Regale, deren Nutzungsbereich sich ab Arbeitsplatte nach oben erstreckt. Sie werden von zwei vertikal laufenden Schiebetüren abgeschlossen und ihre unterste Ebene ist die Arbeitsplatte, außer beim Einsatz von fahrbaren Regalen. Die Aufsatzschrankwangen sind mit einem Multifunktionsprofil versehen. Ein Sonderfall der Aufsatzschränke sind die mit einem verfahrbaren Regal.

Hängeschränke entsprechen den konventionellen Oberschränken. Auch sie bestehen aus in der Wandkonstruktion eingehängten Wangen, die aber auf halber Höhe über der Arbeitsfläche enden. Die Arbeitsplatte steht dann immer in voller Tiefe zur Verfügung und wird in diesen Bereichen nicht durch Wangen unterbrochen. Die Türen der Hängeschränke sind konventionell. In Bereichen mit Hängeschränken muß das Multifunktionsprofil bis zur Arbeitsfläche durchlaufen oder es kann gestoßen werden. Unter dem Hängeschrank liegt dann ein Paneelbereich.

Paneelbereiche sind Auftischbereiche ohne Schränke. In derselben Ebene wie die Möbelrückwände liegen hier Platten mit geeigneten Oberflächen als Sicht- und Funktionsflächen. Sie werden entweder am einer Wange zugeordneten Multifunktionsprofil angeschlossen oder in spezielle Paneelprofile oder Wangen eingehängt, wobei das Profil eine Minimalwange darstellt. Die Spezialpaneelprofile haben neben der verbleibenden Funktion der Befestigung von Paneelträgern an ihrer dem Raum zugewandten Seite eine vertikale Lochreihe zum Einhängen von Trägersystemen durch die Paneelstoßfuge. Da diese Nutzung an einer Wange nicht möglich ist, werden diese Profile ca. 15 bis 30 cm neben den die Paneelzone begrenzenden Wangen vorgesehen.

Im Untertischbereich gibt es grundsätzlich zwei Ecklöungen. Die normale Ecke entspricht der Anordnung konventioneller Eckschränke. Sie besteht aus zwei über Eck liegenden Wangen, deren Lage einen Unter- und einen Oberboden definieren und einem Eckprofil, das zwischen Ober- und Unterboden eingespannt ist. Die Montage der Eckbereiche kann als Einzelmontage im Rahmen der kontinuierlichen Montage des Gesamtsystems erfolgen, es ist aber auch möglich, ein Eckmöbel zusammenzubauen und dann auf die Sockelbank zu stellen.

Die zweite Ecklösung entspricht der konventionellen Ecke mit einer Blindseite, die dann meist entweder zur Aufnahme von Halbkreiseckkarussells oder anderen speziellen Ecknutzungen dient.

Auch im Auftischbereich gibt es diese beiden Lösungen. Sie werden durch zwei weitere, die Blindecke und die Paneelecke mit und ohne Schrank ergänzt. Diese Ecklösungen gibt es als Aufsatz- und Hängeschränke. Der normale Eckschrank entspricht im Aufbau dem unteren Eckschrank, wobei deren Tiefe der der Auftischschränke entspricht. Bei unterschiedlichen Breiten hängt deren Auswahl von den Tiefenverhältnissen in der Ecke ab. Die Ecke mit einer Blindseite entspricht ebenfalls dem Pendant unter dem Tisch. Bedingt durch die geringe Tiefe eignet sich der Blindbereich nicht für mechanische Ecklösungen, sondern zur Aufbewahrung selten benötigter Gegenstände.

Die dritte Ecklösung ist die Blindecke, bei der zwei Auftischschränke mit einem Eckprofil verbunden werden, so daß eine von außen zugängliche Nutzung der Ecke ausgeschlossen ist. Diese Lösung eignet sich für das Einbringen von Eckkaminen und ggf. Luftschächten.

Eine vierte Ecklösung ist schließlich die Ecke mit einem einseitigen oder zweiseitigen Paneelbereich. Hier kann der Auftischschrank bis in die Ecke laufen.

Hochschrankbereiche unterscheiden sich von den anderen Bereichen dadurch, daß es keine Arbeitsplatte gibt. Die Wangen werden an der oberen Wandschiene befestigt. Die weitere Montage erfolgt analog zum Untertischbereich Sie werden mit einem festen Boden in etwa halber Höhe ausgestattet. Die letzte Hochschrankwange, die häufig der Systemabschluß ist, kann z.B. über den Unterboden mit der Sockelbank verbunden werden. Dies ist eine Maßnahme, die an beiden Seiten jeder Küchenzeile bzw. an beiden Enden jeder Sockelbank getroffen werden kann.

Im Untertischbereich sind ein- oder zweiflüglige einliegende Schwingtüren vorgesehen. Die einliegende Lösung ist erforderlich, damit die Wangen sichtbar bleiben. Dies hat eine hochwertige Anmutung zur Folge. Dies gilt auch für die Türen von Hängeschränken und Hochschränken.

Für die Aufsatzschränke wären Schwingtüren ungeeignet, weil sie zum Öffnen immer einen freien Bereich der Arbeitsplätze verlangen würden. Dieses Problem wird erfindungsgemäß durch vertikallaufende Schiebetüren mit Gegengewichten gelöst. Weil diese Schiebetüren in geschlossener Position überlappen müssen und weil der untenliegende Griffbereich der unteren, wegen Verletzungsgefahr, nicht von der oberen Tür überdeckt werden darf, entsteht ein toter Bereich in halber Höhe des Regals. Um auch diesen Bereich bequem erreichbar zu machen, werden die Vertikaltüren so gestaltet, daß das gesamte Türenpaket soweit nach oben über die Systemoberkante hinausfahren kann, daß der sonst tote Bereich freiliegt.

Die Türen laufen seitlich in den Wangen integrierten Führungsprofilen. Sie sind über auf den Wangen liegenden Rollkästen durch Drahtseile mit Gegengewichten verbunden, die ihrerseits in Führungsnuten der an der Wangenrückseite angebrachten Multifunktionsprofilen laufen. Die Türrahmen und die Gegengewichte werden an Haltern angeschraubt, die mit den Drahtseilen verpreßt sind, wobei der Preßbereich auch die Führungselemente darstellt. Die Basis der Schiebetüren ist ein Metallrahmen. Dieser wird an die o.g. Halter angeschraubt. Die Türfüllungen werden mit handelsüblichen Teilen auf die Rahmen aufgeklippst. Wenn Glastüren gewählt werden, sind die Klippbeschläge mit dem Glas verklebt.

Im Herdbereich kann die Arbeitshöhe gegenüber anderen Bereichen abgesenkt werden. Dazu wird die Herdeinbaufläche in der gewünschten Höhe zwischen den benachbarten Wangen montiert. Alternativ kann auch eine halbhohe Wange gewählt werden, die bis zur Unterkante der Herdeinheit reicht. Diese kann dann aus einem anderen Material gefertigt sein, und auch die Wangen in diesem anderen Material fortsetzen.

Neben einer konventionell in die Arbeitsfläche eingesetzten Spüle kann auch ein Sonderelement auf die Wangenkonstruktion aufgesetzt werden. Diese muß dann entweder in einem Hängeschrankbereich liegen oder vor einem Aufsatzschrank. Der Spülenbereich kann nicht in einer Aufschrankniesche liegen. Es können übliche Koppelelemente eingesetzt werden.

Zwischengestellte Einzelmöbel, z.B. separate Küchenschränke können zwischen zwei Wangen in einen bis zum Boden geführten Paneelbereich gestellt werden. Es ist aber auch möglich, das System für ein Einzelmöbel zu unterbrechen.

Weitere bevorzugte Ausgestaltungen der Erfindung ergeben sich aus den Unteransprüchen. Ein Ausführungsbeispiel der vorliegenden Erfindung wird unter Bezugnahme auf eine Zeichnung näher erläutert. Darin zeigt:
- Fig. 1: einen schematischen Systemschnitt des Küchenmöbelsystems mit Aufsatzschrank,
- Fig. 2: einen schematischen Systemschnitt gemäß Fig.1, jedoch mit Hängeschrank,
- Fig 3: einen Systemschnitt gemäß Fig. 1, jedoch nur mit Regaleinlage,
- Fig. 4: einen Systemschnitt gemäß Fig. 1, jedoch mit verschiebbarem Regal,
- Fig. 5: die wesentlichen Schrankelemente des Untertischbereichs,
- Fig. 6: die wesentlichen Schrankelemente des auftischbereiches,
- Fig. 7: eine Wandschiene,
- Fig. 8: einen Verstellhaken mit Nutstein,
- Fig. 9: ein Befestigungselement,
- Fig. 10: ein Befestigungselement mit Wange und Rückwand,
- Fig. 11: ein Befestigungselement mit zwei Paneelen und Haltern,
- Fig. 12: den Schnitt einer geschlossenen Multifunktionsschiene,
- Fig. 13: einen Tiefenversteller,
- Fig. 14: schematisch das geschlossene Schiebetürsystem im Schnitt,
- Fig. 15: einen Klemmverbinder mit Gegengewicht,
- Fig. 16: eine abknickbare Rückwand
- Fig. 17: eine einschiebbare Rückwand, und
- Fig. 18: eine Wandbefestigung mit Distanzscheiben.

Fig. 1 zeigt einen schematischen Systemschnitt durch ein erfindungsgemäßes Küchenmöbelsystem 10 vor einer Wand 11 und auf einem Boden 12 mit zwei Wandbefestigungen 13 und einer Tiefenverstellung mittels eines Tiefenverstellers 14. Das Küchenmöbelsystem 10 steht auf einer weit zur Wand 11 zurückgesetzten höhenverstellbaren Sockelbank 15, die von der Wand 11 wegweisend mit einer Blende 16 verblendet ist und sämtliche Vertikallasten (bedingt wandbefestigt) aufnimmt, sofern die Wandbefestigungen 13 dies ermöglichen, was in der vorliegenden Beschreibung der Fall ist jedoch selbstverständlich auch anders ausgebildet sein kann. Auf der Sockelbank 15 liegt der weit nach vorn überragende Unterboden 17 eines Unterschrankes 18 auf, der zur Wand 11 mit einer Rückwand 19 verschlossen ist, Verschlußbauteile 20 auf der gegenüberliegenden Seite aufweist und Oberbodenteile 21, die eine Auflage für eine Arbeitsplatte 22 bilden.

Die Arbeitsglatte 22 stützt eine Rückwand 19 eines Aufsatzschrankes ab, der Einlageböden 23 und einen Oberboden 24 hat, der über ein Winkelelement 25 mit der oberen Kante der Rückwand 19 verbunden ist. Der Oberboden 24 schafft somit Raum für einen Rollenkasten 26 zur Umlenkung von Seilen 66, die einerseits an einer oberen und unteren vertikal verstellbaren Tür 27 und andererseits an Gegengewichten 28 für die obere und untere Tür 27 befestigt sind, die in einer Multifunktionsschiene 29 vertikal verlaufend zwischen der Rückwand 19 und der Wand 11 darin geführt sind.

Fig. 2 zeigt wiederum einen Systemschnitt durch das Küchenmöbelsystem 10, wie es in Fig. 1 bereits dargestellt ist, jedoch mit einem anderen Bereich oberhalb der Arbeitsplatte 22. Anzumerken ist noch, daß der Unterschrank 18 als Verschlußbauteil 20 Schwingtüren aufweisen kann, ebenso wie Schiebladen etc. Der Raum zwischen der Unterschrankrückwand 19 und Wand 11 kann vorteilhaft für elektrische Versorgungsleitungen oder Wasserrohre genutzt werden. Der Bereich oberhalb der Arbeitslatte 22 weist eine Paneel- oder Rückwand 19 aus und darüber einen Hängeschrank 30, der eine eigene Rückwand 19 hat, die ihrerseits mit einer Wandbefestigung 13 und einem Tiefenversteller 14 ausgerüstet ist. Der Hängeschrank 30 hat darüberhinaus in herkömmlicher Bauweise einem Oberboden 24 und Schwingtüren 20 o. dgl. Im übrigen wird auf die Beschreibung zu Fig. 1 verwiesen.

Fig. 3 entspricht Fig. 1, so daß auf die entsprechende Beschreibung verwiesen wird. Im Bereich oberhalb der Arbeitsplatte 22 ist als Rückwand 19 nur eine Paneele vorhanden, die beispielsweise mit einem Einlageboden 23 zwischen nicht dargestellten Wangen 33 des Auftischbereiches angeordnet ist. Auch ist in den vorstehend beschriebenen Fig. 1 und 2 keine Wange 33 dargestellt.

Fig. 4 zeigt eine weitere Alternative des Küchenmöbelsystems 10 gemäß Fig. 1, auf deren Beschreibung daher verwiesen wird. Besonders hervorzuheben ist ein vertikal verschiebbares Regal 31, welches zur Wand 11 weisend in einem Raum zwischen Arbeitsplatte 22 und der Multifunktionsschiene 29 vertikal verfahrbar, wie die vertikalen Türen 27 über Zugseile 66 und Gegengewichte 67 gehalten und angeordnet ist. Der Unterboden 17 des Unterschrankes 18 ist dazu entsprechend verlängert und stützt sich, wie gehabt, auf der Sockelbank 15 ab. Das Regal 31 kann dabei vertikal eine maximale Höhe des Aufschrankes aufweisen und etwa bis zur Hälfte versenkt werden und somit den oberen Bereich gut zugänglich gestalten. Das Regal 31 ist mit Rückwand 19 und Einlageböden 23 sowie Ober- und Unterböden 24 und 32 ausgestattet.

Fig. 5 zeigt eine perspektivische Teilansicht, insbesondere des Untertischbereichs des Küchenmöbelsystems 10. Im vorderen Bereich der Fig. 5 sind die Seitenwangen oder Wangen 33, der Unterboden 17, die Oberbodenleisten 21 und die Rückwand 19 zu erkennen Der Unterboden 17 stützt sich auf der Sockelbank 15 mit Blende 16 ab, wobei eine Wandschiene 34 mit dem oberen Bereich der Rückwand 19 verbunden ist. Eine weitere Wandschiene 34 ist oberhalb derselben angeordnet. Ersichtlich sind alle Elemente einzeln anzuordnen und jeweils nur eine Wange 33 zwischen benachbarten Elementen erforderlich. Die Arbeitsplatte 22 schließt zur Wand 11 hin mit den Oberbodenleisten 21 ab und ragt in anderer Richtung über diese etwas hinweg.

Fig. 6 zeigt, ähnlich wie Fig. 5, auf dessen Beschreibung verwiesen wird, in perspektivischer Teilansicht den Ausbau des Aufschrankbereiches. Oberhalb der Arbeitsplatte 22 ist noch die untere Wandschiene 34 zu erkennen, wie auch die obere Wandschiene 34 zwischen denen Wangen 33 verlaufen, die mit Rückwänden 19, Schiebetüren 27, Oberböden 24 und Einlageböden 23 versehen sein können. Ersichtlich ist das Küchenmöbelsystem 10 zu beiden Seiten und auch in sich variabel und jederzeit demontabel und nachrüstbar.

Fig. 7 zeigt die Wandschiene 34. Sie hat einen C-förmigen von der Wand 11 weg weisenden offenen Abschnitt 35 zur Aufnahme von Nutsteinen 36, die darin beweglich als Befestigungselemente dienen. Zu beiden Seiten sind flanschartige Abschnitte 37 vorhanden, die Durchgangsöffnungen 38 zu deren Befestigung an der Wand 11 aufweisen Zur Aufnahme von Distanzscheiben 44 kann deren Auflagebereich 39 mit Führungsrillen 40 versehen seien.

Fig 3 zeigt den Nutstein 36, der eine Gewindebohrung 41 zur Aufnahme des Gewindes 42 der Schraube 43 aufweist, mit der ggf. unter Zwischenlage von Distanzscheiben 44 ein Verstellhaken 45, der eine rechteckige Grundplatte mit seitlichen Langlöchern 46 aufweist, mit dem Nutstein 36 fest verschraubt wird. Der Verstellhaken 45 weist an seiner unteren Kante einen nach oben aufsteigenden Haken 47 auf, der seitlich abgeschrägt ist, um den Zugang zu den Schrauben 43 nicht zu verstellen.

Fig. 9 zeigt ein Befestigungselement 48, welches einen Haken 49 aufweist, der in den Haken 47 des Verstellhakens 45 eingreift und eine geringere Längserstreckung aufweist, als der Abstand zwischen den Langlöchern 46. Der Haken 49 ist abstandsverstellbar im unteren Bereich eines U-förmigen Gehäuses 50 an dessen Flansch 51 befestigt. Oberhalb des gleichen Flansches ist ein Abstandselement mit Kunststoffteller 52, Gewindebolzen und Konterschraube 53 mit fester Gegenmutter 54 vorgesehen. Die Basis 55 sowie der weitere Flansch 51 sind mit Durchgangsöffnungen 56 zur Befestigung an Wange 33 und Multifunktionsprofil 29 versehen.

Fig. 10 zeigt einen möglichen Querschnitt der Multifunktionsschiene 29 zusammen mit einer eingreifenden Wange 33 und einer zwischengeschobenen Rückwand 19. Das Multifunktionsprofil 29 weist sich gegenüberliegend eine schwalbenschwanzförmige Führungsnut 57 und je zwei Führungsnuten 58 auf. An der der Wange 33 gegenüberliegenden Seite ist eine T-förmige Führungsnut 59 vorgesehen.

Fig. 11 zeigt das Multifunktionsprofil 29, ausgestattet mit zwei Paneelhaltern 60 zur Verbindung von zwei Paneelen oder Rückwänden 19.

Fig. 12 zeigt den Querschnitt eines Multifunktionsprofils 29, jedoch ohne kreisrunde Führungsnuten 58 und mit geschlossenem Seitenbereich, der für Träger eine Lochreihe 61 aufweist.

Fig. 13 zeigt einen Tiefenversteller 14. Er besteht aus einem quadratischen, teilweise offenen Gehäuse 62, welches mit einem konterbaren Gewindebolzen 63 und Kunststoffteller 64 versehen ist.

Fig. 14 zeigt schematisch das Türsystem im Schnitt, wobei die Türen 27 geschlossen sind und über Rollen 65 Seile 66 von den Türen 20 zu den Gegengewichten 67 geführt sind, die in Führungsnuten 58 der Multifunktionsschienen 29 geführt sind, die in Befestigungselementen 48 über Verstellhaken 45 und die Wandschiene 34 hinter der Rückwand 19 an der Wand 11 befestigt sind. Der Rollenkasten 26 ist ersichtlich unterhalb des Oberbodens 24 angeordnet, welcher über Exzenterbefestiger 68 und/oder Winkelelementen 25 mit den Wangen 33 verbunden sind.

Fig. 15 zeigt eine Einzelheit der Fig. 14, nämlich ein Gegengewicht 67, welches in einem Klemmverbinder 69 mit vertikaler kreisrunder Führung 70 in den kreisrunden Führungsnuten 58 der Multifunktionsschiene 29 höhenverstellbar gelagert ist.

Fig. 16 zeigt die Draufsicht auf eine Rückwand 19, die mittig getrennt ist und deren Kanten in diesem Bereich in U-förmigen Abschnitten eines Filmschaniers 71 gelagert sind, um auch im eingebauten Zustand die Rückwand 19 entnehmen zu können. Zur Abstützung und Verrastung weist ein Schenkel des Filmschaniers 71 einen übergreifenden Anschlagschenkel 72 auf.

Fig. 17 zeigt eine Alternative zur Entnahme einer Rückwand 19, wobei die Rückwand 19 kleinere äußere Abmessungen als das lichte Durchgangsmaß aufweist und somit in Zwischenlagen 73 fest einzuspannen ist, die das Fehlmaß ausgleichen. Die zwischenlagen 73 können an einer oder an allen Seiten bzw. Kanten angeordnet sein.

Fig. 18 zeigt eine Wandbefestigung 13 mit folgenden Elementen, betrachtet von links in der Fig. 18, jeweils im Schnitt: Zunächst die an der Wand 11 zu befestigende Wandschiene 34 mit Nutstein 36 und Führungsrillen 40, Gewindebolzen 41, Schraube 43, zwei Distanzscheiben 44 mit Führungsrillen 40 und Stegen, Verstellhaken 45, Befestigungselement 48, z. B. Rückwand 19 und z. B. Oberbodenleiste 21. Ersichtlich können Anpassungen über die Distanzscheiben 44 zum Ausgleich von Wandunebenheiten dienen, wobei die Wandschiene 34 auch mit Keilen unterlegt werden kann. Das Befestigungselement 48 trägt ebenfalls die Multifunktionsschiene 29.

Die in der vorstehenden Beschreibung, in den Figuren 1 bis 18 sowie in den Ansprüchen 1 bis 26 offenbarten Merkmale der Erfindung können sowohl einzeln als auch in beliebiger Kombination für die Verwirklichung der Erfindung in ihren unterschiedlichen Ausführungsformen wesentlich sein.

## Patentansprüche

1. Küchenmöbelsystem in wangenbauweise, insbesondere zur un- und/oder bedingten Wandmontage, mit Unter-, Ober- und Hängeschränken, Regalen und Elementen für Sonderbereiche sowie Befestigungselementen und Sockel, **dadurch gekennzeichnet, daß** ein System zur Wandbefestigung die in wangenbauweise zusammengefügten Unter-, Ober- und Hängeschränke (18, 30) sowie Regale (29) in Abstand zu einer Wand (11) befestigt und die Lastabtragung in die Wand (11) und/oder in ein von den Unterschränken (18) unabhängiges System von Sockeln (15) einleitet, wobei der Abstand den Teil eines Türschienensystems zum vollständigen vertikalen Öffnen der Türen (27) oberhalb einer Arbeitsfläche (22) aufnimmt.

2. Küchenmöbelsystem nach Anspruch 1 **dadurch gekennzeichnet, daß** eine an der Wand (11) befestigte Wandschiene (34) mit einer nach oben und unten zur Wand (11) weisend zu Befestigungsflanschen (37) erweiterten Grundplatte und einem zum System weisenden C-Profil (35), in dem seitlich einzuführende Nutsteine (36) mit einer zentralen Gewindebohrung (41) angeordnet sind, zur Aufnahme des Gewindebolzens (42) einer Schraube (43), mit welcher ein mit vertikalen Langlöchern (46) versehener Verstellhaken (45) verschraubt ist, wobei die Befestigungsflansche (37) Durchgangsöffnungen (38) für Wandverschraubungen aufweisen.

3. Küchenmöbelsystem nach Anspruch 2, **dadurch gekennzeichnet, daß** die Wandschiene (34) in ihrer zum Verstellhaken (45) weisenden Anlagefläche in Längsrichtung zwei Rillen (40) aufweist, die zur Aufnahme von Stegen von Distanzscheiben (44) dienen, die zwischen Wandschiene (34) und Verstellhaken (45) vorgesehen sind und im Bereich der Gewindebolzen (42) auf diesen aufliegen.

4. Küchenmöbelsystem nach Anspruch 3, **dadurch gekennzeichnet, daß** der Verstellhaken (45) eine rechteckige Platte hat, die sich in Schienenlängsrichtung erstreckt, an ihrer unteren Kante einen sich von der Schiene (34) weg und nach oben erstreckenden länglichen Haken (47) zur Aufnahme eines Hakens (49) eines Befestigungselements (48) aufweist und die Platte in ihren seitlichen Bereichen zwei sich vertikal erstreckende Langlöcher (46) aufweist und der Haken (47) derart gestaltet ist, daß die Langlöcher (46) zugänglich sind.

5. Küchenmöbelsystem nach Anspruch 4, **dadurch gekennzeichnet, daß** zwischen Wangen (33) und Verstellhaken (45) ein Befestigungselement (48) vorgesehen ist, welches ein U-förmiges Gehäuse (50) hat, und an einem Schenkel (51) in seinem unteren Bereich über eine eingelegte Platte mit einer Gewindebohrung abstandsverstellbar einen Haken (49) hält, der in den des Verstellhakens (45) eingreift und in seinem oberen Bereich an dem gleichen Schenkel (51) in einer Schweißmutter (54) einen Gewindestab (53) mit einem Kunststoffteller (52) als Abschluß zum Verstellhaken (45) weisend trägt, wobei Durchbrüche in den U-Schenkeln (51) und Führungsflansch (55) zur Verbindung mit einem horizontalen Hohlprofil und den Wangen (33) vorgesehen sind.

6. Küchenmöbelsystem nach Anspruch 5, **dadurch gekennzeichnet, daß** die Breite des Hakens (49) des Befestigungselements (48) wesentlich geringer als der Abstand zwischen den Schrauben (43) des Verstellhakens (45) ist, so daß ein Verschieben möglich ist, ohne daß das Befestigungselement (48) auszuhaken ist und gleichzeitig die Schrauben (43) zugänglich sind.

7. Küchenmöbelsystem nach Anspruch 6, **dadurch gekennzeichnet, daß** im Untertischbereich das Befestigungselement (48) seitlich an einer Wange (33) befestigt ist und im Obertischbereich über Befestigungsnuten mit einem Multifunktionsprofil (29), und daß das Multifunktionsprofil (29) zur Annahme einer Fixierschiene zur Übereinstimmung der Auf- und Untertischraster ausgebildet ist.

8. Küchenmöbelsystem nach Anspruch 7, **dadurch gekennzeichnet, daß** eine Vielzahl von vertikal verlaufenden Multifunktionsprofilen (29) vorgesehen sind, die bei rechteckigem Querschnitt an zwei sich gegenüberliegenden Seiten je zwei Führungsnuten (58) mit kreisrundem Querschnitt und/oder je eine schwalbenschwanzförmige Nut (57) aufweisen und eine der weiteren Seiten eine T-förmige Nut (59) zur Aufnahme der Fixierschiene hat und die vierte Seite offen ausgestaltet zur Aufnahme einer Wange (33) oder geschlossen ausgestaltet mit einer Lochreihe (61) für Träger ist.

9. Küchenmöbelsystem nach Anspruch 8, **dadurch gekennzeichnet, daß** ein Tiefenversteller (14) für die vertikale Ausrichtung der Wangenkante seitlich an Wangen (33) oder am Multifunktionsprofil (29) montiert ist, der ein Blechgehäuse (62) mit einer Aufnahme für einen Gewindebolzen (63) aufweist, der an einem Ende geschlitzt ist und am anderen Ende einen Teller (64) und einen aufschiebbaren Distanzschuh aus Kunststoff hat.

10. Küchenmöbelsystem nach Anspruch 9, **dadurch gekennzeichnet, daß** Rückwände (19) etwa mittig in vertikaler Richtung zweigeteilt über ein Filmschanier (71) eines Kunststoffprofils mit Anschlagschenkel (72) verbunden sind, wobei das Filmschanier (71) zur Wand weisend zwei U-förmige Profilabschnitte verbindet, die die Rückwandkanten aufnehmen und ein zum Möbel weisender Flansch als Anschlag- und Verrastschenkel (72) verlängert ausgebildet ist.

11. Küchenmöbelsystem nach Anspruch 9, **dadurch gekennzeichnet, daß** zur Entnahme der Rückwände (19) Rückwände (19) mit geringerer Breite und Höhe als das lichte Maß verwendet werden und diese in Zwischenlagen (73) gehalten werden, die das Fehlmaß ergänzen und die Rückwände (19) zur Wand hin begrenzen, wobei die Zwischenlage (73) an einer oder zwei oder drei oder vier der Rückwandseiten vorgesehen sind.

12. Küchenmöbelsystem nach einen oder mehreren der vorhergehenden Ansprüchen, **dadurch gekennzeichnet, daß** mit oder ohne Abstand zur Wand (11) eine höhenverstellbare Sockelbank (15) vorgesehen ist, die sich ein- oder mehrstückig über die Breite des Systems (10) erstreckt, wesentlich schmaler als die Tiefe des Unterbodens (17) eines Unterschrankes (18) ist und im wandseitigen Abschnitt ein Auflager für den Unterboden (17) des Unterschranks (18) bildet.

13. Küchenmöbelsystem nach Anspruch 12, **dadurch gekennzeichnet, daß** der auf der Sockelbank (15) aufliegende Unterschrank (13) aus dem Unterboden (17), zwei seitlich von vorn sichtbaren Wangen (33), einer Rückwand (19) und Oberbodenteilen (21) aufgebaut ist, wobei die Oberbodenteile (21) eine Arbeitsplatte (22) lagernd aufnehmen, die Rückhand (19) im oberen Abschnitt über das Befestigungsteil (48) und den Verstellhaken (45) und die Schiene (34) an der Wand (11) befestigt ist und an ihrem unteren Abschnitt mittels des Tiefenverstellers (14) gegenüber der Wand (11) positionierbar ist.

14. Küchenmöbelsystem nach Anspruch 13, **dadurch gekennzeichnet, daß** die Arbeitsplatte (22) als Auflager für einen Aufsatzschrank dient, der eine Rückwand (19) aufweist, die in ihrem oberen Bereich entsprechend der Rückwand (19) des Unterschranks (18) an der Wand (11) befestigt ist, Seitenwangen (33) aufweist, die an den Multifunktionselementen (29) fest angeordnet sind, sowie einen Oberboden (21) hat, der über einen Winkel (25), einen Rollenkasten (26) bildend oberhalb der oberen Kante der Rückwand (19), mit dieser verbunden ist und neben Einlageböden (23) zwischen den Wangen (33) über vertikal verschiebbare Türen (27) verfügt.

15. Küchenmöbelsystem nach Anspruch 14, **dadurch gekennzeichnet, daß** zwei vertikale Schiebetüren (27) den Aufsatzschrank sowohl in dessen Bereich des Hängeschranks (30) und in dessen Bereich direkt oberhalb der Arbeitsplatte (22) verschließen, wobei die Schiebetüren (27) über Seile (66) mit Türgegengewichten (67) zwischen Rückwand (19) und Wand (11) verbunden sind, wobei die Seile (66) über einen Rollenkasten (26) unterhalb des Oberbodens (24) des Aufsatzschrankes geführt werden.

16. Küchenmöbelsystem nach Anspruch 15, **dadurch gekennzeichnet, daß** die Türgegengewichte (67) vertikal beweglich mittels eines Klemmverbinders (69) in den Längsnuten (58) mit kreisrundem Querschnitt der Multifunktionselemente (29) geführt sind.

17. Küchenmöbelsystem nach Anspruch 16, **dadurch gekennzeichnet, daß** die jeweils oberste vertikale Schiebetür (27) mit ihrer Unterkante vertikal bis in den Bereich des Oberbodens (24) verschiebbar ist.

18. Küchenmöbelsystem nach einem oder mehreren der vorhergehenden Ansprüchen, **dadurch gekennzeichnet, daß** im Bereich oberhalb der Arbeitsplatte (22) eine Paneelwand (19) angeordnet ist, die den Unterboden (23) des Hängeschranks (30) stützt, dessen Rückwand (19) wiederum entsprechend der des Unterschrankes (18) befestigt und ausgerichtet ist, wobei der Hängeschrank (30) Seitenwangen (33) aufweist und Schwingtüren (20) oder vertikale Schiebetüren (27).

19. Küchenmöbelsystem nach einem oder mehreren der vorhergehenden Ansprüchen, **dadurch gekennzeichnet, daß** im Bereich oberhalb der Arbeitsplatte (22) lediglich eine Paneelwand (19) vorgesehen ist, die vertikal auf der Arbeitsplatte (22) aufliegt und, wie die Rückwand (19) des Unterschrankes (18) an der Wand (11) befestigt und gegenüber dieser ausgerichtet ist.

20. Küchenmöbelsystem nach einem oder mehreren der vorhergehenden Ansprüchen, **dadurch gekennzeichnet, daß** sich der Unterboden (17) des Unterschrankes (18) zur Wand (11) hin derart erstreckt, daß er in diesem Bereich allein auf der Sockelbank (15) aufliegt und einen Raum für ein Regal (31) freigibt, welches mehrere Einlagen (23) hat und höhenverscriebbar, wie die Schiebetüren (27) , mit Gegengewichten (67) ausgebildet ist, wobei die Aufschrankbereiche über vertikale Schiebetüren (27) verschlossen sind.

21. Küchenmöbelsystem nach einem oder mehreren der vorhergehenden Ansprüchen, **dadurch gekennzeichnet, daß** die Wandschienen (34) tiefenverstellbar jeweils parallel zur Sockelbank (15) verlaufend im oberen Bereich der Rückwand (19) der Unterschränke (18) und im oberen Bereich der Rückwand (19) des Hängeoder Aufsatzschrankes (30) verlaufen.

22. Küchenmöbelsystem nach Anspruch 21, dadurch gekenn zeichnet, daß zur Verbindung der Wangen (33) mit den jeweils angrenzenden Elementen U-Profile (51,53), Schaniere, Befestigungselemente (48) und Multifunktionselemente (29), wie auch Tiefenversteller (14) dienen, so daß gemäß der Wangenbauweise jeweils nur eine Wange (33) für zwei Schrankelemente und zu beiden Seiten des Küchenmöbelsystems (10) eine einzige durchgehende Wange (33) vom Aufsatztischbereich über den Unterschrankbereich bis auf die Seckelbank (15) nötig ist, die eine Blende (16) aufweist.

23. Küchermöbelsystem nach Anspruch 22, **dadurch gekennzeichnet, daß** die Wangen (33) oberhalb der Arbeitsplatte (22) an den Multifunktionselementen (29) befestigt sind und Schiebladen und Einlageböden (23) aufnehmen, wobei ein Einlageboden (23) vorzugsweise mittig im Hochschrankbereich fest mit den Wangen (33) verbunden ist und jedes Element individuell mit/ohne vertikalverstellbaren Türen (20,27) versehen ist.

24. Küchenmöbelsystem nach Anspruch 23, **dadurch gekennzeichnet, daß** die Fachböden (23) über Exzenterbefestiger (68) mit den Wangen (33) befestigt sind und die Türen (20) im Unterschrankbereich in Schanierelemente eingeklippst sind.

25. Küchenmöbelsystem nach einem oder mehreren der vorhergehenden Ansprüchen, **dadurch gekennzeichnet, daß** die Multifunktionselemente (29) auf einfache Weise eine Verbindung von Wange (33) und Rückwand (19) durch Einschieben der Wange (33) in dessen offenen Abschnitt ermöglichen, wobei die Rückwände (19) in eine Nut, gebildet von einem Absatz in der Wange (33) und einer Anlagefläche der Multifunktionsschiene (29), einrasten.

26. Küchenmöbelsystem nach einem oder mehreren der vorhergehenden Ansprüchen, **dadurch gekennzeichnet, daß** die wangenbauweise eine Variation aller Elemente auch nachträglich gewährleistet, ohne das Möbelsystem (10) vollständig zu demontieren.

## Claims

1. Kitchen furniture system in twinned mode of construction, particularly for unconditional and/or conditional wall mounting, with lower, upper and suspended cupboards, shelves and elements for special regions as well as fastening elements and base support, **characterised in that** a system for wall fastening fastens the lower, upper and suspended cupboards (18, 30), which are assembled in twinned mode of construction, as well as shelves (29) at a spacing from a wall (11) and introduces the load removal into the wall (11) and/or into a system, which is independent of the lower cupboards (18), of base supports (15), wherein the spacing receives the part of a door rail system for complete vertical opening of the doors (27) above a work surface (22).

2. Kitchen furniture system according to claim 1, **characterised in that** there is provided a wall rail (34), which is fastened to the wall (11), with a base plate, which at the top and the bottom faces towards the wall (11) and which enlarges into fastening flanges (37), and a C-section profile member (35), which faces towards the system and in which groove blocks (36) insertable from the side and with a central threaded bare (41) are arranged, the bore serving for reception of the threaded shank (42) of a screw (43) by which an adjusting hook (45) provided with vertical elongate holes (46) is screw-connected, wherein the fastening flanges (37) have passage openings (38) for wall screw connections.

3. Kitchen furniture system according to claim 2, **characterised in that** the wall rail (34) has in its support surface, which faces towards the adjusting hook (45) and in longitudinal direction, two grooves (40) serving for reception of webs of spacer discs (44), which are provided between wall rail (34) and adjusting hooks (45) and rest thereon in the region of the threaded shanks (42).

4. Kitchen furniture system according to claim 3, **characterised in that** the adjusting hook (45) has a rectangular plate which extends in rail longitudinal direction and which has at its lower edge an elongate hook (47), which extends upwardly and away from the rail (34), for receiving a hook (49) of a fastening element (48), and the plate has in its lateral regions two vertically extending elongate holes (46) and the hook (47) is designed in such a manner that the elongate holes (46) are accessible.

5. Kitchen furniture system according to claim 4, **characterised in that** provided between cheeks (33) and adjusting hooks (45) is a fastening element (48) which has a U-shaped housing (50) and retains at a limb (51) in its lower region and by way of an inserted plate with a threaded bore a hook (49) to be adjustable in spacing, which hook (49) engages **in that** of the adjusting hook (45) and carries in its upper region at the same limb (51) and in a welded nut (54) a threaded rod (53) with a synthetic material plate (52) facing towards the adjusting hook (45) as a lock, wherein through-passages in the U-shaped limbs (51) and guide flange (55) are provided for connection with a horizontal cavity profile member and the cheeks (33).

6. Kitchen furniture system according to claim 5, **characterised in that** the width of the hook (49) of the fastening element (48) is substantially smaller than the spacing between the screws (43) of the adjusting hook (45), so that a displacement is possible without the fastening element (48) having to be unhooked and at the same time the screws (43) are accessible.

7. Kitchen furniture system according to claim 6, **characterised in that** in the lower table region the fastening element (48) is laterally fastened to a cheek (33) and in the upper table region is fastened by way of fastening grooves with a multi-function profile member (29), and that the multi-function profile member (29) is constructed for receiving a fixing rail for matching of the upper table pitch and lower table pitch.

8. Kitchen furniture system according to claim 7, **characterised in that** a plurality of vertically extending mufti-function profile members (29) are provided, which in the case of rectangular cross-section have at each of two mutually opposite sides a respective two guide grooves (58) with circularly round cross-section and/or a respective dovetail-shaped groove (57) and one of the further sides has a T-shaped groove (59) for receiving the fixing rail and the fourth side is designed to be open for reception of a cheek (33) or designed to be closed with a row of holes (61) for supports.

9. Kitchen furniture system according to claim 8, **characterised in that** a depth adjuster (14) for vertical alignment of the cheek edge is mounted laterally at cheeks (33) or at the multi-function profile member (29), which adjuster comprises a sheet metal housing (62) with a receptacle for a threaded bolt (63) which is slotted at one end and has at the other end a plate (64) and a spacer shoe which can be pushed on and is made of synthetic material.

10. Kitchen furniture system according to claim 9, **characterised in that** rear walls (19) divided in two approximately centrally and in vertical direction are connected by way of a film hinge (71) of a synthetic material profile member with an abutment limb (72), wherein the film hinge (71), facing towards the wall, connects two U-shaped profile sections which receive the rear wall edges, and a flange facing towards the furniture is constructed, prolonged in length, as an abutment and detent limb (72).

11. Kitchen furniture system according to claim 9, **characterised in that**, for removal of the rear walls (19), rear walls (19) with smaller width and height than the clear dimension are used and these are held in inserts (73) which make up the missing dimension and bound the rear walls (19) relative to the wall, wherein the inserts (73) are provided at one or two or three or four of the rear wall sides.

12. Kitchen furniture system according to one or more of the preceding claims, **characterised in that** a height-adjustable base support bench (15) with or without spacing relative to the wall (11) is provided and extends in one piece or several pieces over the width of the system (10), the base support bench being substantially narrower than the depth of the base plate (17) of a lower cupboard (18) and forming in the section at the wall side a support for the base plate (17) of the lower cupboard (18).

13. Kitchen furniture system according to claim 12, **characterised in that** the lower cupboard (18) resting on the base support bench (15) is constructed from the base plate (17), two lateral cheeks (33) visible from the front, a rear wall (19) and upper base parts (21), wherein the upper base parts (21) receive in supporting manner a worktop (22), the rear wall (19) is fastened in the upper section to the wall (11) by way of the fastening part (48) and the adjusting hooks (45) and the rail (34) and is positionable at its lower section relative to the wall (11) by means of the depth adjuster (14).

14. Kitchen furniture system according to claim 13, **characterised in that** the worktop (22) serves as a support for a top cupboard, which has a back wall (19), which is fastened in its upper region to the wall (11) in correspondence with the back wall (19) of the lower cupboard (18), has side cheeks (33), which are fixedly arranged at the multi-function element (29), as well as has an upper base (24), which is connected with the rear wall (19) by way of a bracket (25) and forms a roller box (26) above the upper edge of the rear wall and which has, apart from insert bases (23) between the cheeks (33), vertically slidable doors (27).

15. Kitchen furniture system according to claim 14, **characterised in that** two vertical sliding doors (27) close the top cupboard both in the region thereof of the suspended cupboard (30) and in the region thereof directly above the worktop (22), wherein the sliding doors (27) are connected by way of cables (66) with door counterweights (67) between rear wall (19) and wall (11), wherein the cables (66) are guided by way of a roller box (26) below the upper base (24) of the top cupboard.

16. Kitchen furniture system according to claim 15, **characterised in that** the door counterweights (67) are guided to be vertically movable by means of a clamping connector (69) in the longitudinal grooves (58) with circularly round cross-section of the multi-function elements (29).

17. Kitchen furniture system according to claim 16, **characterised in that** the respective uppermost vertical sliding door (27) is slidable by its lower edge vertically as far as the region of the upper base (24).

18. Kitchen furniture system according to one or more of the preceding claims, **characterised in that** in the region above the worktop (22) there is arranged a panel wall (19) which supports the base plate (23) of the suspended cupboard (30), the rear wall (19) of which is in turn fastened and aligned in correspondence with that of the lower cupboard (13), wherein the suspended cupboard (30) has side cheeks (33) and swing doors (20) or vertical sliding doors (27).

19. Kitchen furniture system according to one or mare of the preceding claims, **characterised in that** in the region above the worktop (22) there is provided merely one panel wall (19), which rests vertically on the worktop (22) and is fastened, like the rear wall (19) of the lower cupboard (18), to the wall (11) and aligned relative thereto.

20. Kitchen furniture system according to one or more of the preceding claims, **characterised in that** the base plate (17) of the lower cupboard (18) extends towards the wall (11) in such a manner that in this region it rests solely on the base support bench (15) and leaves free a space for a set of shelves (31), which has several inserts (23) and is constructed to be adjustable in height, like the sliding doors (27), by counterweights (67), wherein the top cupboard regions are closed by way of vertical sliding doors (27).

21. Kitchen furniture system according to one or more of the preceding claims, **characterised in that** wall rails (34) extend adjustably in height in each instance parallelly to the base support bench (15) to run in the upper region of the rear wall (19) of the lower cupboard (18) and in the upper region of the rear wall (19) of the suspended or top cupboard (30).

22. Kitchen furniture system according to claim 21, **characterised in that** U-shaped profile members (51, 53), hinges, fastening elements (48) and multi-function elements (29), as also depth adjusters it4), serve for connecting the cheeks (33) with the respectively adjoining elements, so that in accordance with the twinned mode of construction each time only one cheek (33) is needed for two cupboard elements and, at both sides of the kitchen furniture system (10), a single continuous cheek (33) from the support table region over the lower cupboard region as far as the base support bench (15), which comprises a plinth (16).

23. Kitchen furniture system according to claim 22, **characterised in that** the cheeks (33) are fastened above the worktop (22) to the multi-function elements (29) and receive drawers and insert bases (23), wherein an insert base (23) is fixedly connected with the cheeks (33) preferably centrally in the top cupboard region and each element is individually provided with/without vertically adjustable doors (20, 27).

24. Kitchen furniture system according to claim 23, **characterised in that** the compartment bases (23) are fastened with the cheeks (33) by way of eccentric fasteners (68) and the doors (20) are clipped in place in the lower cupboard region in hinge elements.

25. Kitchen furniture system according to one or more of the preceding claims, **characterised in that** the mufti-function elements (29) enable in simple manner a connection of cheek (33) and rear wall (19) by pushing the cheek (33) into the open section thereof, wherein the rear walls (19) detent in a groove formed by a projection in the cheek (33) and a support surface of the mufti-function rail (29).

26. Kitchen furniture system according to one or more of the preceding claims, **characterised in that** the twinned mode of construction ensures a variation of all elements even subsequently without the furniture system it0) having to be completely demounted.

## Revendications

1. Système de meubles de cuisine à construction en joue, destiné en particulier au montage mural nécessaire ou optionnel, avec des armoires inférieures, supérieures et suspendues, des étagères et des éléments pour des zones spéciales ainsi que des éléments de fixation et des socles,
**caractérisé en ce qu'**
un système destiné à la fixation murale fixe les armoires (18, 30) inférieures, supérieures et suspendues assemblées par une construction en joue ainsi que les étagères (29) à l'écart d'un mur (11), et assure la transmission des charges dans le mur (11) et/ou dans un système de socles (15) indépendant des armoires inférieures (18), l'écart logeant la partie d'un système de rails de portes destiné à l'ouverture verticale intégrale des portes (27) au-dessus d'une surface de travail (22).

2. Système de meubles de cuisine selon la revendication 1,
**caractérisé par**
un rail mural (34) fusé au mur (11) avec une plaque de fond orientée vers le haut et vers le bas en direction du mur (11) et évasée pour former des brides de fixation (37) et avec un profil en C (35) dirigé vers le système dans lequel sont placés des blocs à encoche (36) à introduire latéralement avec un taraudage (41) central destiné à recevoir le boulon fileté (42) d'une vis (43) avec laquelle est vissé un crochet d'ajustement (45) muni de trous allongés (46) verticaux, les brides de fixation (37) présentant des ouvertures de passage (38) pour des vissages muraux.

3. Système de meubles de cuisine selon la revendication 2,
**caractérisé en ce que**
le rail mural (34) présente, en direction longitudinale dans sa surface d'appui orientée vers le crochet d'ajustement (45), deux rainures (40) qui servent à recevoir des nervures de plaques d'écartement (44) qui sont prévues entre le rail mural (34) et le crochet d'ajustement (45) et qui s'appuient dans la zone des boulons filetés (42) sur ceux-ci.

4. Système de meubles de cuisine selon la revendication 3,
**caractérisé en ce que**
le crochet d'ajustement (45) a une plaque rectangulaire qui s'étend en direction longitudinale des rails, présente sur son arête inférieure un crochet (47) allongé s'écartant du rail (34), s'étendant vers le haut et destiné à recevoir un crochet (49) d'une pièce de fixation (48), et la plaque présente dans ses deux zones latérales deux trous allongés (46) s'étendant verticalement et le crochet (47) est structuré de telle sorte que les trous allongés (46) sont accessibles.

5. Système de meubles de cuisine selon la revendication 4,
**caractérisé en ce qu'**
entre les joues (33) et le crochet d'ajustement (45) est prévue une pièce de fixation (48) qui a un boîtier (50) en U et porte sur un montant (51) dans sa zone inférieure, au moyen d'une plaque insérée, un crochet (49) dont on peut modifier l'écart avec un taraudage et qui a prise dans celui du crochet d'ajustement (45) et dans sa zone supérieure, sur le même montant (51) dans un écrou soudé (54), une tige filetée (53) avec une tête en matière synthétique (52) en tant que fermeture de façon orientée vers le crochet d'ajustement (45), des passages dans les montants en U (51) et la bride de guidage (55) étant prévus pour assurer la liaison avec un profil creux horizontal et avec les joues (33).

6. Système de meubles de cuisine selon la revendication 5,
**caractérisé en ce que**
la largeur du crochet (49) de la pièce de fixation (48) est significativement plus petite que la distance entre les vis (43) du crochet d'ajustement (45), de sorte qu'un déplacement est possible sans qu'on doive décrocher la pièce de fixation (48) et qu'en même temps les vis (43) sont accessibles.

7. Système de meubles de cuisine selon la revendication 6,
**caractérisé en ce que**
dans la zone au-dessous de la table la pièce de fixation (48) est fixée latéralement à une joue (33) et avec un profil multifonctionnel (29) dans la zone au-dessus de la table au moyen d'encoches de fixation, et le profil multifonctionnel (29) est formé pour recevoir un rail de fixation afin de faire se correspondre les cadres situés au-dessus et au-dessous de la table.

8. Système de meubles de cuisine selon la revendication 7,
**caractérisé en ce que**
l'on prévoit un grand nombre de profils multifonctionnels (29) s'étendant à la verticale qui lorsque la section transversale est rectangulaire présentent sur deux côtés se faisant face à chaque fois deux encoches de guidage (58) avec une section transversale circulaire et/ou à chaque fois une encoche en queue d'aronde (57), et un des autres côtés a une encoche en T (59) pour recevoir le rail de fixation et le quatrième côté est conçu de façon ouverte pour recevoir une joue (33) ou est conçu de façon fermée avec une rangée de trous (61) pour des supports.

9. Système de meubles de cuisine selon la revendication 8,
**caractérisé en ce qu'**
un ajusteur de profondeur (14) destiné à orienter verticalement l'arête de joue est monté latéralement sur les joues (33) ou sur le profil multi-fonctionnel (29) et présente un boîtier en tôle (62) avec un logement pour un boulon fileté (63) qui à une extrémité est fendu et à l'autre extrémité a une tête (64) et un patin d'écartement coulissant en matière synthétique.

10. Système de meubles de cuisine selon la revendication 9,
**caractérisé en ce que**
les parois arrière (19) divisées en deux à peu près au milieu en direction verticale sont reliées au moyen d'une charnière à film (71) d'un profil en matière synthétique avec un montant de butée (72), la charnière à film (71) reliant deux segments de profil en U orientés vers le mur qui reçoivent les arêtes des parois arrière et une bride orientée vers le meuble est formée de façon prolongée en tant que montant de butée et d'accrochage (72).

11. Système de meubles de cuisine selon la revendication 9,
**caractérisé en ce que**
pour le retrait des parois arrière (19) on utilise des parois arrière (19) avec une largeur et une hauteur inférieures à la dimension intérieure et celles-ci sont maintenues dans des paliers intermédiaires (73) qui complètent la dimension manquante et limitent vers le mur les parois arrière (19), la pièce d'écartement (73) étant prévue sur un, deux ou trois ou quatre des côtés de parois arrière.

12. Système de meubles de cuisine selon une ou plusieurs des revendications précédentes,
**caractérisé en ce que**
avec ou sans distance au mur (11) on prévoit un gradin de socle (15) réglable en hauteur qui s'étend en une seule ou en plusieurs pièces sur la largeur du système (10), qui est significativement plus étroit que la profondeur du fond inférieur (17) d'une armoire inférieure (18) et forme dans le segment du côté du mur un support pour le fond inférieur (17) de l'armoire inférieure (18).

13. Système de meubles de cuisine selon la revendication 12,
**caractérisé en ce que**
l'armoire inférieure (18) reposant sur le gradin de socle (15) est constituée du fond inférieur (17), de deux joues (33) visibles latéralement de devant, d'une paroi arrière (19) et de parties de fond supérieur (21), les parties de fond supérieur (21) recevant un plan de travail (22) posé à l'horizontale, la paroi arrière (19) dans le segment supérieur est fixée au mur (11) au moyen de la pièce de fixation (48) et du crochet d'ajustement (45) et du rail (34), et peut dans son segment inférieur être positionnée par rapport au mur (11) au moyen de l'ajusteur de profondeur (14).

14. Système de meubles de cuisine selon la revendication 13,
**caractérisé en ce que**
le plan de travail (22) sert de support pour une armoire à poser qui présente une paroi arrière (19), qui est fixée au mur (11) dans sa zone supérieure correspondant à la paroi arrière (19) de l'armoire inférieure (18), armoire qui présente des joues latérales (33) placées de façon fixe sur les profils multifonctionnels (29) et qui a aussi un fond supérieur (24) relié à la paroi arrière au moyen d'une équerre (25) formant un caisson à galets (26) au-dessus de l'arête supérieure de la paroi arrière (19), et qui dispose entre les joues (33) de portes (27) mobiles verticalement en plus de fonds insérables (23).

15. Système de meubles de cuisine selon la revendication 14,
**caractérisé en ce que**
deux portes coulissantes (27) verticales ferment aussi bien l'armoire à poser dans sa zone de l'armoire suspendue (30) que dans sa zone juste au-dessus du plan de travail (22), les portes coulissantes (27) étant reliées au moyen de câbles (66) à des contrepoids de porte (67) entre la paroi arrière (19) et le mur (11), les câbles (66) étant guidés au moyen d'un caisson à galets (26) au-dessous du fond supérieur (24) de l'armoire à poser.

16. Système de meubles de cuisine selon la revendication 15,
**caractérisé en ce que**
les contrepoids de porte (67) sont conduits de façon mobile verticalement au moyen d'un raccord de serrage (69) dans les encoches longitudinales (58) ayant une section transversale circulaire des profils multifonctionnels (29).

17. Système de meubles de cuisine selon la revendication 16,
**caractérisé en ce que**
chacune des portes coulissantes (27) supérieures verticales est mobile verticalement avec son arête inférieure jusque dans la zone du fond supérieur (24).

18. Système de meubles de cuisine selon une ou plusieurs des revendications précédentes,
**caractérisé en ce que**
dans la zone au-dessus du plan de travail (22) est placée une paroi à panneau (19) qui soutient le fond inférieur (23) de l'armoire suspendue (30) dont la paroi arrière (19) est de nouveau fixée et orientée en fonction de celle de l'armoire inférieure (13), l'armoire suspendue (30) présentant des joues latérales (33) et des portes battantes (20) ou des portes coulissantes (27) verticales.

19. Système de meubles de cuisine selon une ou plusieurs des revendications précédentes,
**caractérisé en ce que**
dans la zone au-dessus du plan de travail (22) on prévoit uniquement une paroi à panneau (19) qui repose à la verticale sur le plan de travail (22) et est fixée au mur (11) et dirigée vers celui-ci comme la paroi arrière (19) de l'armoire inférieure (18).

20. Système de meubles de cuisine selon une ou plusieurs des revendications précédentes,
**caractérisé en ce que**
le fond inférieur (17) de l'armoire inférieure (18) s'étend vers le mur (11) de telle sorte que dans cette zone il repose seulement sur le gradin de socle (15) et libère un espace pour une étagère (31) qui a plusieurs niveaux (23) et est formée de façon réglable en hauteur avec des contrepoids (67) comme les portes coulissantes (27), les zones d'armoires à poser étant fermées par des portes coulissantes (27) verticales.

21. Système de meubles de cuisine selon une ou plusieurs des revendications précédentes,
**caractérisé en ce que**
les rails muraux (34) s'étendent, de façon réglable en profondeur, de façon à s'étendre à chaque fois parallèlement au gradin de socle (15), dans la zone supérieure de la paroi arrière (19) de l'armoire inférieure (18) et dans la zone supérieure de la paroi arrière (19) de l'armoire suspendue ou à poser (30).

22. Système de meubles de cuisine selon la revendication 21,
**caractérisé en ce que**
pour relier les joues (33) aux éléments de profils en U (51, 53) à chaque fois voisins, on utilise des charnières, des pièces de fixation (48) et des éléments multifonctionnels (29) ainsi que des ajusteurs de profondeur (14), de sorte que selon la construction des joues on n'a besoin à chaque fois que d'une seule joue (33) pour deux éléments d'armoire et des deux côtés du système de meubles de cuisine (10) d'une seule joue (33) traversante partant de la zone de table à poser en passant par la zone de l'armoire inférieure (18) jusqu'au gradin de socle (15) qui présente un obturateur (16).

23. Système de meubles de cuisine selon la revendication 22,
**caractérisé en ce que**
les joues (33) au-dessus du plan de travail (22) sont fixées aux éléments multifonctionnels (29) et logent des tiroirs coulissants et des fonds insérables (23), un fond insérable (23) étant relié de façon fixe aux joues (33) de préférence au milieu de la zone des armoires hautes et chaque élément est muni ou non individuellement de portes réglables en hauteur (20, 27).

24. Système de meubles de cuisine selon la revendication 23,
**caractérisé en ce que**
les fonds de casiers (23) sont fixés aux joues (33) au moyen de fixations à excentrique (68) et les portes (20) sont coincées dans des éléments de charnière dans la zone d'armoire inférieure.

25. Système de meubles de cuisine selon une ou plusieurs des revendications précédentes,
**caractérisé en ce que**
les profils multifonctionnels (29) permettent d'une façon simple une liaison de joue (33) et de paroi arrière (19) par l'insertion de la joue (33) dans son segment ouvert, les parois arrière (19) se bloquant dans une encoche formée par un retrait dans la joue (33) et par une surface d'appui des rails multifonctionnels (29).

26. Système de meubles de cuisine selon une ou plusieurs des revendications précédentes,
**caractérisé en ce que**
la construction des joues permet de redisposer tous les éléments après coup sans démonter entièrement le système de meuble (10).
